# EUROPÄISCHE PATENTSCHRIFT

(11) **EP 0 416 452 B1**
(45) Veröffentlichungstag und Bekanntmachung des Hinweises auf die Patenterteilung: **14.02.1996**
(21) Anmeldenummer: 90116546.4
(22) Anmeldetag: 29.08.1990
(51) Int. Cl.: H01B 7/00

(54) **Elektrofilterkabel**
Electro-filter cable
Câble pour électrofiltre

(30) Priorität: 05.09.1989 DE 3929450
(43) Veröffentlichungstag der Anmeldung: 13.03.1991
(73) Patentinhaber: ABB Kabel und Draht GmbH, D-68199 Mannheim (DE)
(72) Erfinder: Krieger, Wolfgang, D-6719 Obrigheim 4 (DE)
(74) Vertreter: Rupprecht, Klaus, Dipl.-Ing.

(56) Entgegenhaltungen:
- EP-A- 0 329 188
- FR-A- 1 449 321
- FR-A- 2 068 780
- GB-A- 1 051 184
- US-A- 3 792 409

## Beschreibung

Die Erfindung bezieht sich auf ein Elektrofilterkabel nach dem Oberbegriff des Anspruchs 1.

Ein solches Elektrofilterkabel ist z.B. aus der Kabel + Draht-Druckschrift K+D 1060D (2.78) MGD, Seite 1 bekannt. Dieses Elektrofilterkabel besitzt einen runden, mehrdrähtigen Aluminium-Leiter als inneren elektrischen Leiter und dient bei einer Elektrofilteranlage zur Verbindung einer hochspannungserzeugenden Gleichrichteranlage mit einem in einem Filtergehäuse angeordneten Sprühdraht. Das Filtergehäuse liegt dabei auf Erdpotential.

In Elektrofilteranlagen treten bestimmungsgemäß elektrische Überschläge zwischen Hochspannungs- und Erdpotential auf. Um die dabei entstehenden Stoßspannungen zu dämpfen, werden üblicherweise zwischen dem Sprühdraht, dem Elektrofilterkabel und der hochspannungserzeugenden Gleichrichteranlage Dämpfungswiderstände eingefügt, wie das auch in den "Technischen Mitteilungen der AEG-Kabel, Heft 1/83" beschrieben ist.

Aus der GB-A-1 051 184 ist es bekannt in Verbindung mit einer Spritzpistole ein elektrostatisches Feld zur gleichmäßigen Verteilung des Spritzmaterials aufzubauen. Hierbei ist es von entscheidender Bedeutung, daß die an die Spritzpistole angelegte Hochspannung aus einer außerordentlich hochohmigen Spannungsquelle kommt, damit keine Entladungen auftreten können, deren Energie dazu ausreichen würde, eine Explosion hervorzurufen. Auch im Bereich des als Zuleitung dienenden Kabels dürfen keine energiespeichernden Kapazitäten entstehen, die unter ungünstigen Bedingungen zu einem Überschlag auf Bezugspotential führen könnten. In diesem somit völlig anders gelagerten Fall wurde die Wirksamkeit möglicher Kabelkapazitäten dadurch eliminiert, daß der Leiter des Kabels durch ein Halbleitermaterial ersetzt wurde, das für einen sehr hohen, sich gleichmäßig über die gesamte Länge des Kabels erstreckenden Widerstand sorgt. Ein von Kapazitäten des Kabels ausgehender Stromfluß wird dadurch sicher verhindert. Soweit der Widerstand des Halbleitermaterials nicht ausreicht, wird dieser durch zusätzliche Widerstände ergänzt.

Weiterhin beschreibt die EP-A-0 329 188 einen völlig anderen Anwendungsfall für ein Hochspannungskabel. Dieses besitzt einen Ferritgummileiter, und dient zur Unterdrückung von Störungen im Frequenzbereich von 30 bis 200 MHz. Zur Verstärkung seiner Zugfestigkeit dient ein Kern aus Polyamidfiber.

Die FR-A-2 068 780 beschreibt ein Elektrofilterkabel, bei dem der Leiter aus ferromagnetischem Material besteht und auf diesen eine Schicht aus schwach leitfähig gemachtem Kunststoff und darüber eine Isolierung aufgebracht ist. Hierbei sorgt der hohe induktive Widerstand des ferromagnetischen Leitermaterials für eine Dämpfung der Impulsspitzen. Die leitfähige Kunststoffschicht hat dagegen nur die Aufgabe Unebenheiten auf der Leiteroberfläche zu glätten, damit erhöhte Feldstärken, die zu einer Belastung der Isolierung führen würden, vermieden werden.

Der Erfindung liegt die Aufgabe zugrunde, ein Elektrofilterkabel anzugeben, mit dessen Hilfe der Aufbau einer Elektrofilteranlage vereinfacht werden kann.

Diese Aufgabe wird in Verbindung mit den Merkmalen des Oberbegriffes erfindungsgemäß dadurch gelöst, daß der innere elektrische Leiter aus einem leitfähigen Kunststoff mit einem spezifischen Widerstand im Bereich 2 bis 200 Ω mm/m besteht.

Die mit der Erfindung erzielbaren Vorteile bestehen insbesondere darin, daß durch den Einsatz des vorgeschlagenen Elektrofilterkabels keine Dämpfungswiderstände mehr zwischen Sprühdraht, Elektrofilterkabel und Gleichrichteranlage vorgesehen werden müssen. Das vorgeschlagene Elektrofilterkabel überninmt neben der Funktion der Hochspannungszuführung zum Sprühdraht auch die Funktion der Dämpfung der bei den bestizmungsgemäßen Überschlägen in der Elektrofilteranlage auftretenden Übersgannungen. Infolge des Einsatzes von Kunststoff als innerem elektrischen Leiter wird das Gewicht des Elektrofilterkabels vorteilhaft verringert. Desweiteren wird die Handhabung vereinfacht. Palls die Zugfestigkeit des vorgeschlagenen Elektrofilterkabels nicht ausreicht, können zusätzlich zugfeste Materialien in den inneren elektrischen Leiter eingebracht werden.

Die Erfindung wird nachstehend anhand der in der Zeichnung dargestellten Ausführungsbeispiele erläutert.

Es zeigen:
- Fig. 1: den Aufbau eines Elektrofilterkabels,
- Fig. 2: den Einsatz eines Elektrofilterkabels in einer Elektrofilteranlage,
- Fig. 3 und 4: verschiedene Varianten bei der Ausführung des inneren elektrischen Leiters des Elektrofilterkabels.

In Fig. 1 ist der Aufbau eines Elektrofilterkabels dargestellt. Das Elektrofilterkabel weist einen Leiter 1 aus einem elektrisch leitfähigen Kunststoff auf. Je nach Widerstands anforderung können in der Kabeltechnik angewandte leitfähige Polymere (z.B. ein PE-Copolymer), wie sie z.B. für innere und äußere Leitschichten von Kabeln bekannt sind, verwendet werden. Weiterhin können Polypyrrole als leitfähige Kunststoffe für den Leiter 1 eingesetzt werden. Mit Hilfe dieser Materialien ist der Leitwert des Leiters 1 je nach Anforderung in weiten Grenzen variabel vorgebbar. Der spezifische elektrische Widerstand bewegt sich im Bereich von 2 bis 200 Ω mm/m und liegt vorzugsweise bei 10 Ω mm/m. Der genaue zu wählende Wert ist jedoch in weitem Ausmaß abhängig von der Art, Ausführungsform, Betriebsart und Leistungsfähigkeit der verwendeten Elektrofilteranlage.

Der Leiter 1 aus leitfähigem Kunststoff kann von einer inneren Leitschicht 2 umhüllt sein. Diese innere Leitschicht 2 ist entbehrlich, wenn z.B. ein Leitpolymer mit glatter Oberfläche als Leiter 1 eingesetzt wird, da dann eine Glättung des Leiters 1 zur Gewährleistung einer sicheren Beherrschung der an der Oberfläche auftretenden Feldstärke nicht notwendig ist. Die innere Leitschicht 2 bzw. direkt der Leiter 1 sind umgeben von einer Isolierung 3 aus vernetztem Polyethylen (VPE). Die Isolierung 3 ist umhüllt von einer äußeren Leitschicht 4 aus einem elektrisch leitenden Auftrag oder einem extrudierten leitfähigen Material. Es schließt sich eine weitere äußere Leitschicht 5 aus einem leitfähigen Band an.

Die zur Feldbegrenzung dienenden äußeren Leitschichten 4, 5 sind von einem Kupferschirm, bestehend aus Kupferdrähten mit einer Gegenwendel, umhüllt. Es schließen sich eine Trennschicht 7 und ein PVC-Außenmantel 8 an.

Fig. 2 zeigt den Einsatz eines Elektrofilterkabels in einer Elektrofilteranlage. Es ist das Elektrofilterkabel 9 zu erkennen, das einerseits an eine Gleichrichteranlage 10 angeschlossen ist und andererseits über einen Isolator 11 in den Innenraum eines zylindrischen Entstaubungsfiltergehäuses 12 der Elektrofilteranlage greift und dort einen Sprühdraht 13 mit hoher Gleichspannung beaufschlagt. Das metallische, elektrisch leitfähige Entstaubungsfiltergehäuse 12 weist eine in seinem unteren Teil seitlich angeordnete Rohgaseintrittsöffnung 14, eine sich in seinem oberen Teil seitlich befindende Reingasaustrittsöffnung 15 und eine in seinem unteren Teil zentral angeordnete Staubaustrittsöffnung 16 auf. Der Rohgaseintritt, der Reingasaustritt und der Staubaustritt sind jeweils durch Pfeile angedeutet. Der aus dem Rohgas stammende und von der angelegten hohen Gleichspannung zur Wandung des Entstaubungsfiltergehäuses 12 getriebene Staub ist gepunktet dargestellt. Mit Ziffer 17 sind die Massekabel des Entstaubungsfiltergehäuses 12 einerseits und der Gleichrichteranlage 10 andererseits bezeichnet. Die Gleichrichteranlage 10 wird von einer Drehstromeinspeisung 18 versorgt.

In der Elektrofilteranlage treten bestimmungsgemäß elektrische Überschläge zwischen dem auf Hochspannungspotential liegenden Sprühdraht 13 und dem auf Massepotential liegenden Entstaubungsfiltergehäuse 12 auf. Die Gleichspannung steigt dabei entsprechend einer Aufladekurve eines Kondensators bis zum Überschlag im Entstaubungsfiltergehäuse an und bricht beim Überschlag schlagartig zusammen, worauf der Ladevorgang von neuem beginnt. Der ohmsche Widerstandswert des Elektrofilterkabels 9 übernimmt dabei die Funktion eines Dämpfungswiderstandes zur Dämpfung der zwischen Entstaubungsfiltergehäuse bzw. Sprühdraht 13, Elektrofilterkabel 9 und Gleichrichteranlage 10 auftretenden Stoßspannungen.

In den Fig. 3 und 4 sind verschiedene Varianten bei der Ausführung des inneren elektrischen Leiters des Elektrofilterkabels dargestellt. Durch die gezeigten Varianten kann die Zugfestigkeit des Leiters 1 und damit des Elektrofilterkabels beträchtlich erhöht werden. Gemäß Fig. 3 ist ein Zentralstrang 19 im inneren elektrischen Leiter 1 vorgesehen, während gemäß Fig. 4 mehrere - im Beispiel vier - Einzelstränge 20 symmetrisch verteilt im Leiter 1 angeordnet sind. Der Zentralstrang 19 bzw. die Einzelstränge 20 bestehen dabei aus einem zugfesten, elektrisch nichtleitenden Material, vorzugsweise aus einem sehr zugfesten, elektrisch nichtleitenden Kunststoff, wie z.B. Polyamid, Polypropylen o.ä. (geg. glasfaserverstärkt). Je nach Anwendungsfall kann auch auf die zusätzliche Einlagerung dieser zugfesten Materialien verzichtet werden, wenn das mit einem Leiter 1 aus leitfähigem Kunststoff ausgerüstete Elektrofilterkabel eine den gesetzten Anforderungen entsprechende Zugfestigkeit aufweist.

## Patentansprüche

1. Elektrofilterkabel, zur Verbindung eines Sprühdrahtes (13) einer Elektrofilteranlage mit einer eine Hochspannung erzeugenden Gleichrichteranlage (10), das einen inneren elektrischen Leiter (1), eine Isolierung aus vernetztem Polyethylen (3), eine äußere Leitschicht (4, 5), einen Kupferschirm (6) und einen PVC-Außenmantel (8) besitzt, dadurch gekennzeichnet, daß der innere elektrische Leiter (1) ausschließlich aus einem elektrisch leitfähigen Kunststoff mit einem spezifischen Widerstand im Bereich 2 bis 200 Ohm mm/m besteht und so dimensoniert ist, daß der ohmsche Widerstand des Elektrofilterkabels (9) eine Dämpfung der bei den bestimmungsgemäßen Überschlägen in der Elektrofilteranlage auftretenden Überspannungen bewirkt.

2. Elektrofilterkabel nach Anspruch 1, dadurch gekennzeichnet, daß der innere elektrische Leiter (1) aus einem leitfähigen Polymer besteht.

3. Elektrofilterkabel nach Anspruch 1, dadurch gekennzeichnet, daß der innere elektrische Leiter (1) aus einem Polypyrrol besteht.

4. Elektrofilterkabel nach einem der Ansprüche 1 bis 3, dadurch gekennzeichnet, daß der spezifische Widerstand des Leiters (1) 10 Ω mm/m beträgt.

5. Elektrofilterkabel nach einem der Ansprüche 1 bis 4, dadurch gekennzeichnet, daß im inneren elektrischen Leiter (1) aus leitfähigem Kunststoff mindestens ein Strang (19,20) aus einem zugfesten, elektrisch nichtleitenden Material eingelegt ist.

6. Elektrofilterkabel nach Anspruch 5, dadurch gekennzeichnet, daß ein Polyamid als zugfestes Material verwendet wird.

7. Elektrofilterkabel nach Anspruch 5, dadurch gekennzeichnet, daß ein Polypropylen als zugefestes Material verwendet wird.

8. Elektrofilterkabel nach einem der Ansprüche 5 bis 7, dadurch gekennzeichnet, daß das zugfeste Material glasfaserverstärkt ist.

## Claims

1. Electrical filter cable for the connection of a corona wire (13) of an electrical filter system to a rectifier system (10) which produces a high voltage, which electrical filter cable has an inner electrical conductor (1), insulation made of crosslinked polyethylene (3), an outer conductive layer (4, 5), a copper screen (6) and a PVC outer sheath (8), characterized in that the inner electrical conductor (1) consists entirely of an electrically conductive plastic having a resistivity in the range 2 to 200 Ohm mm/m and is designed such that the resistance of the electrical filter cable (9) produces attenuation of the overvoltages which occur during the flashovers of the normal type in the electrical filter system.

2. Electrical filter cable according to Claim 1, characterized in that the inner electrical conductor (1) is made of a conductive polymer.

3. Electrical filter cable according to Claim 1, characterized in that the inner electrical conductor (1) is made of a polypyrrole.

4. Electrical filter cable according to one of Claims 1 to 3, characterized in that the resistivity of the conductor (1) is 10 Ω mm/m.

5. Electrical filter cable according to one of Claims 1 to 4, characterized in that at least one strand (19, 20) made of a high-tensile, electrically nonconductive material is inserted into the inner electrical conducter (1), which is made of conductive plastic.

6. Electrical filter cable according to Claim 5, characterized in that a polyamide is used as the high-tensile material.

7. Electrical filter cable according to Claim 5, characterized in that a polypropylene is used as the high-tensile material.

8. Electrical filter cable according to one of Claims 5 to 7, characterized in that the high-tensile material is glass-fibre-reinforced.

## Revendications

1. Câble pour connecter une électrode d'émission (13) d'un électrofiltre à un système (10) de redressement de courant délivrant une haute tension, lequel câble comprend un conducteur électrique (1) intérieur, un isolant (3) en polyéthylène réticulé, une couche (4, 5) conductrice extérieure, un blindage (6) en cuivre et une enveloppe (8) extérieure en PCV, caractérisé par le fait que le conducteur (1) électrique intérieur est constitué exclusivement d'une matière synthétique susceptible de conduire l'électricité avec une résistance spécifique comprise dans la plage allant de 2 à 200 Ohms mm/m et est dimensionné de manière telle que la résistance ohmique du câble (9) d'électrofiltre provoque une atténuation des surtensions qui apparaissent lors des décharges liées au principe de fonctionnement.

2. Câble pour électrofiltre selon la revendication 1, caractérisé par le fait que le conducteur (1) électrique intérieur est formé d'un polymère électroconducteur.

3. Câble pour électrofiltre selon la revendication 1, caractérisé par le fait que le conducteur (1) électrique intérieur est formé d'un polypyrrole.

4. Câble pour électrofiltre selon l'une des revendications 1 à 3, caractérisé par le fait que la résistance spécifique du conducteur (1) est de 10 Ω mm/m.

5. Câble pour électrofiltre selon l'une des revendications 1 à 4, caractérisé par le fait qu'au mois un fil (19, 20) en un matériau non conducteur de l'électricité et résistant à la traction est disposé à l'intérieur du conducteur (1) électrique intérieur en matériau électroconducteur.

6. Câble pour électrofiltre selon la revendication 5, caractérisé par le fait que l'on utilise un polyamide comme matériau résistant à la traction.

7. Câble pour électrofiltre selon la revendication 5, caractérisé par le fait que l'on utilise un polypropylène comme matériau résistant à la traction.

8. Câble pour électrofiltre selon l'une des revendications 5 à 7, caractérisé par le fait que le matériau résistant à la traction est renforcé par fibres de verre.
